# EUROPÄISCHE PATENTSCHRIFT

(11) **EP 0 088 072 B1**
(45) Veröffentlichungstag und Bekanntmachung des Hinweises auf die Patenterteilung: **04.06.1986**
(21) Anmeldenummer: 83890030.6
(22) Anmeldetag: 02.03.1983
(51) Int. Cl.: E04C 5/06, E04C 5/02

(54) **Bewehrungselemente**
Reinforcing elements
Eléments d'armature

(30) Priorität: 02.03.1982 AT 787/82; 12.11.1982 AT 4158/82
(43) Veröffentlichungstag der Anmeldung: 07.09.1983
(73) Patentinhaber: BUCHER, Franz, A-6020 Innsbrück (AT)
(72) Erfinder: BUCHER, Franz, A-6020 Innsbrück (AT)
(74) Vertreter: Hofinger, Engelbert, DDr.

## Beschreibung

Die Erfindung bezieht sich auf Bewehrungselemente in verschiedenen Längen für die Bewehrung von Stahlbetonbauteilen, wobei jedes Bewehrungselement zumindest zwei Längsbewehrungsstäbe mit versetzten Enden zur Anpassung des Querschnittes an den Momentenverlauf und gegebenenfalls Querstäbe aufweist.

Es ist bekannt, dass Bewehrungselemente in Form von Einzelstäben, insbesondere grösseren Durchmessers, durch Bündel von dünneren Bewehrungsstäben ersetzt werden können, wobei derartige Bündel zur Bewehrung von Unterzügen, Stürzen, Trägern, Säulen usw., als Einzelelemente, als Bestandteil einer Bewehrungsmatte, als Bestandteil eines Gitterträgers usw. verwendbar sind.

Der Ersatz des einstabigen Bewehrungselementes durch mehrstabige Bündel aus gleich langen Stäben bringt verschiedene Vorteile mit sich: Oberflächenvergrösserung, günstigeres Trägheits- und Widerstandsmoment, Beschränkung auf wenige Durchmesser sowie, beim Ersatz von Stäben mit grossen Durchmessern, auch geringere Gestehungskosten, da diese gegenüber mehreren Stäben des mittleren Durchmesserbereiches beträchtliche Preiszuschläge aufweisen.

Ein weiterer durch die Aufteilung sich ergebender wesentlicher Vorteil liegt in der Möglichkeit der Momentenanpassung, wenn ein einziger über die gesamte Länge durchgehender Bewehrungsstab mit abgestuft kürzeren Bewehrungsstäben zusammengefasst ist. Beispiele dafür zeigen die GB-PS 15946/1908, die NL-PS 67478, die FR-PSen 399478 und 399500 und schliesslich die AT-PS 359253. Ein Bündel, das durch Versetzen gleich langer Stäbe an den Momentenverlauf angepasst ist, zeigt die DE-OS 2 518133.

Die bekannten Bündel werden jedoch dem jeweiligen Verwendungszweck angepasst, entweder an der Baustelle selbst hergestellt oder nach Einzelberechnung und Auftrag vorgefertigt, woraus sich auch die wesentlichen Nachteile ergeben: Einzelberechnung jedes Bündels und hohe Herstellungskosten, die die Vorteile weit übertreffen. Der praktische Einsatz von Bündeln ist daher gering. Weiters sind auch Sätze von Bewehrungselementen verschiedener Art, die nach unterschiedlichen Gesichtspunkten zusammengestellt sind, bereits bekannt. So zeigt beispielsweise die AT-PS 305 567 einen Satz von vorgefertigten Trägern zur Herstellung von Fertigteildekken, die in den Längen gleichmässig abgestuft sind und gleichen Querschnitt und gleiche Armierung besitzen. Zur Anpassung an die unterschiedlichen Belastungen werden sie mit Füllkörpern verschiedener Breite und Höhe kombiniert. Ein Satz von Bewehrungsmattenstreifen mit unterschiedlichen Querschnittsflächen ist der AT-PS 322168 zu entnehmen, die so ausgewählt sind, dass sie einerseits eine Anpassung an steigende Auflasten und andererseits an die zu bedeckende Breite gestatten, wobei die Länge der Mattenstreifen gleich ist. Die AT-PS 355 273 zeigt schliesslich einen Satz aus mattenstreifenartigen Bewehrungselementen, die sich untereinander sowohl hinsichtlich der Länge als auch hinsichtlich der Zugkraftaufnahmefähigkeit der Längsbewehrung unterscheiden, jeweils für dieselbe etwa gleichmässig verteilte Auflast pro Flächeneinheit ausgelegt und an den Momentenverlauf angepasst sind. Die Längenabstufung beträgt bis zu 6 m Spannweite 20 cm und darüber 25 cm, sodass unter Berücksichtigung der beiden jeweiligen Auflagerlängen keine Zuschnitte erforderlich sind. Obwohl der Satz zwischen 2 m und 8 m Spannweite 25 verschieden bemessene Bewehrungselemente umfasst, deren Vorfertigung aufwendiger ist als bei gleicher Bemessung, so überwiegen die an der Baustelle erzielbaren Vorteile der einfachen Abzählung der Stückzahl und nahezu kontrollfreien Verlegung bei der Herstellung von Ortbetondecken usw.

Aufgrund des grösseren Herstellungsaufwandes ist es jedoch unwirtschaftlich, nach dem Momentenverlauf gebündelte Bewehrungselemente in abgestuften Längen entsprechend einem Satz nach der AT-PS 355273 vorzufertigen, da die bei mattenartigen Bewehrungsstreifen bestehenden Berechnungs- und Verlegevorteile nicht gegeben sind, obwohl bereits Herstellungsverfahren und -anlagen entwickelt wurden, die die Vorfertigung vereinfachen (EP-PS 25436). Demnach besteht der Wunsch nach vorgefertigten Stabbündeln in einer beschränkten Anzahl, die nicht auf ein bestimmtes Bauobjekt bezogen gefertigt sind, aber dennoch einen grossen Anwendungsbereich aufweisen, sodass die Vorfertigung und Lagerhaltung grosser Stückzahlen erreicht werden kann. Die Wirtschaftlichkeit der Herstellung wäre bei verhältnismässig wenig verschieden langen Stabbündeln dann gegeben, wenn keine laufende Längeneinstellung der Herstellungsanlage für objektbezogene verschiedene Bündel erfolgen muss, sondern jeder Bündeltyp fortlaufend in grösseren Stückzahlen ohne Unterbrechung des automatischen Fertigungsablaufes erzeugt werden kann. Eine Umstellung auf einen anderen Bündeltyp ist dann seltener erforderlich und die teuren Ruhezeiten der Herstellungsanlage verringern sich wesentlich. Diese Vorteile würden den Nachteil der damit zwangsläufig verbundenen Zuschnitte für Zwischenlängen unter bestimmten Voraussetzungen aufheben. Aber auch bei Bewehrungsmatten, mattenstreifenartigen Bewehrungselementen und Gitterträgern wäre unter bestimmten Voraussetzungen trotz erforderlicher Zuschnitte eine Verringerung der Zahl der Elemente zur Erfassung desselben Längenbereiches günstig.

Diesem Bedürfnis kann nun erfindungsgemäss dadurch nachgekommen werden, dass die Bewehrungselemente einem Satz angehören, in dem der Längenunterschied zwischen je zwei aufeinanderfolgenden Bewehrungselementen einerseits grösser als die doppelte Mindestauflagerlänge eines Bewehrungselementes ist und andererseits höchstens der Summe der durch die Versetzung der Längsbewehrungsstäbe bedingten Einzelstabüberstände in den beiden Endbereichen des längeren Bewehrungselementes zuzüglich der doppelten Mindestauflagerlänge entspricht.

Die Mindestauflagelänge beträgt dabei zwischen 5 und 10 cm und ist im allgemeinen durch Normung festgelegt.

Diese Längenstaffelung erlaubt es, von der relativ grossen Anzahl von Bewehrungselementenlängen, die etwa bei einem Satz nach der AT-PS 355 273 erforderlich wären, abzugehen. Der notwendige Zuschnitt von Zwischenlängen umfasst nun dank der erfindungsgemässen Längenstaffelung in jedem Endbereich nur den Einzelstabüberstand. Er ist auch wirtschaftlich, da der Querschnitt der in die Endbereiche ragenden Einzelstabüberstände nur den dritten bis vierten Teil des gesamten im Bewehrungselement zur Längsbewehrung eingesetzten Bewehrungsstahles darstellt. Beispielsweise ergibt sich nach statistischen Untersuchungen bei dreistabigen Bündeln durch den Verschnitt ein durchschnittlicher Verlust von nur 1 bis 2 Gew.%. Der geringe wirtschaftliche Nachteil wird jedoch durch die objektunbezogene Vorfertigung einer geringen, auf Lager legbaren Anzahl von Elementen sowie durch eine Berechnungseinsparung aufgehoben, da jedes Bewehrungselement mehreren bestimmten statischen und tabellarisch erfassbaren Gegebenheiten entspricht und im jeweiligen Anwendungsfall eine ihn erfüllende Zahl von Bewehrungselementen eingesetzt werden kann.

Handelt es sich bei den Bewehrungselementen um Bewehrungsmatten, die für die Bewehrung von Durchlauffeldern eingesetzt werden, so können die Überstände auch belassen werden, wenn sie ins nächste Feld ragen können. Geringe Überdimensionierungen sind hinsichtlich der Wirtschaftlichkeit von untergeordneter Bedeutung.

Anstelle des eventuellen Zuschnittes ist es auch möglich, jeden Einzelstabüberstand in jedem Endbereich abzubiegen. Auch hier tritt der Vorteil in Erscheinung, dass nur etwa ein Drittel der Gesamtbewehrung gebogen werden muss.

Weiters erlauben die erfindungsgemässen Bewehrungselemente auch deren Anwendung bei asymmetrischen Belastungen, da sich bei einem Zuschnitt oder Abbiegen des Einzelstabüberstandes auf nur einer Seite die Momentenabdeckung verschiebt, sodass auch in diesem Fall im allgemeinen keine Sonderanfertigung erforderlich ist. Bedenkt man, dass die Toleranzgrenzen bei der Erstellung der Belastungsannahme, statischen Berechnung, Bemessung, Anpassung an Einzelstabdurchmesser sich etwa von +5% bis -3% erstrecken, so ist die Anwendung der erfindungsgemässen Bewehrungselemente auch in jenen extremen Sonderfällen wirtschaftlich, in denen auch ein zweiter Stab des Elementes geringfügig beschnitten werden muss.

Erfindungsgemässe Bewehrungselemente können nun in einem Satz zusammengefasst sein, in dem der Längenunterschied einerseits grösser als die doppelte Mindestauflagerlänge und andererseits gleich der Summe der beiden Einzelstabüberstände ist.

Beispielsweise können die erfindungsgemässen Bewehrungselemente folgende Längen aufweisen, wenn die beiden Einzelstabüberstände zusammen ca. 25% der Gesamtlänge betragen, wobei in Klammern jeweils die Länge eines gekürzten Bewehrungsstabes angeführt wird: 250 cm (190 cm), 335 cm (250 cm), 450 cm (335 cm), 600 cm (450 cm), 800 cm (600 cm).

Ein weiteres Beispiel eines erfindungsgemässen Satzes mit Verkürzungen von jeweils ca. 25% weist folgende Bewehrungselemente auf: 225 cm (170 cm), 300 cm (225 cm), 400 cm (300 cm), 530 cm (400 cm), 700 cm (530 cm), 930 cm (700 cm).

Mit dem ersten Satz können mit 5 angegebenen Bewehrungselementen alle Längen zwischen 190 cm und 800 cm erhalten werden, wobei für Zwischenlängen nur die Einzelstabüberstände der beiden Endbereiche zu beschneiden oder umzubiegen sind. Mittels des zweiten genannten Satzes sind zwischen 170 cm und 930 cm Bewehrungselemente in allen Längen durch eventuellen Zuschnitt der Einzelstabüberstände von nur sechs Elementen erzielbar.

In den beiden angeführten Beispielen sind die Längenunterschiede mit zunehmender Länge steigend, da die Verkürzungen prozentuell gleich bleiben. Ein anderer erfindungsgemässer Satz, bei dem die Längenunterschiede konstant sind, kann beispielsweise mit folgenden fünf Elementen alle Längen von 150 bis 900 cm abdecken: 300 cm (150 cm), 450 cm (300 cm), 600 cm (450 cm), 750 cm (600 cm), 900 cm (750 cm).

In der Praxis wird es sich als günstig erweisen, wenn der Längenunterschied einerseits grösser als die doppelte Mindestauflagerlänge und andererseits kleiner als die Summe der beiden Einzelstabüberstände ist. Bei diesem Satz sind zwischen den unbedingt erforderlichen Grössen Zwischenelemente vorgesehen, sodass zumindest zwei Bewehrungselemente für die benötigte Länge einsetzbar sind. Dadurch ergibt sich die zusätzliche Möglichkeit, zumindest zwei verschiedenen Belastungsfällen gerecht zu werden. Entspricht die gewünschte Länge eines Elementes der Gesamtlänge eines der Bewehrungselemente, kann dieses ohne Zuschnitt eingesetzt werden, wobei dies für einen bestimmten Belastungsfall vorgesehen ist. Soll die Bewehrung jedoch einer höheren Belastung gerecht werden, so kann auf das nächstlängere Bewehrungselement zurückgegriffen werden, und bei diesem ein Teil der Einzelstabüberstände beschnitten oder abgebogen werden. Bevorzugt ergibt sich dabei ein Satz, in dem der Längenunterschied zwischen dem ersten und dem dritten Bewehrungselement jeder dem Satz angehörenden Gruppe von drei aufeinanderfolgenden Bewehrungselementen höchstens der Summe der Einzelstabüberstände des längsten Bewehrungselementes der Gruppe entspricht. Derartige Bewehrungselemente können beispielsweise einen Satz bilden, in dem Längen zu 50 cm gestaffelt sind, und der dann für Längen zwischen 180 und 900 cm dreizehn Elemente umfasst, wie nachstehend erläutert wird. Dies ist weniger als die Hälfte des Satzes nach der eingangs genannten AT-PS 355 273. Automatische Fertigungsanlagen zur Herstellung mattenartiger Elemente weisen einen Taktvorschub auf, wonach nach jedem Vorschubakt ein Querstab angeschweisst wird. Die Ablängung jedes über die gesamte Länge durchgehenden Stabes erfolgt dabei mittig zwischen zwei Querstäben. Beträgt etwa die Vorschublänge 25 cm, so stehen diese Stäbe über den letzten Querstab um 12,5 cm über. Jeder kürzere Stab endet unmittelbar nach einem Querstab. (Der Überstand beträgt nur soviel, dass die Verschweissung einwandfrei ist.) Die Versetzung der Stabenden des durchgehenden und des kürzeren Stabes kann daher in jedem Endbereich 12,5 cm+25 cm-ca. 2,5 cm, also ca. 35 cm, bzw. 12,5+25 cm+25 cm-2,5 cm, also ca. 60 cm betragen. Da die Momentenabdekkung bei einer kleinen Durchschnittsbelastung in den genannten Längen eine Versetzung der Stabenden um 25-30% der Gesamtlänge erlaubt, kann daher die Summe der beiden Einzelstabüberstände 120 cm betragen. Der vorstehende Satz mit 50 cm Längenstaffelung enthält demzufolge die nachstehenden Bewehrungselemente, wobei die Längen der kürzeren Stäbe wieder in Klammern gesetzt sind: 300 cm (180 cm), 350 cm (230 cm), 400 cm (280 cm), 450 cm (330 cm), 500 cm (380 cm), 550 cm (430 cm), 600 cm (480 cm), 650 cm (530 cm), 700 cm (580 cm), 750 cm (630 cm), 800 cm (680 cm), 850 cm (730 cm), 900 cm (780 cm). Greifen wir nun zur Erläuterung eines Anwendungsbeispieles eine Spannweite von 425 cm heraus, sodass unter Berücksichtigung des notwendigen Mindestauflagers von 10 cm eine Länge der Bewehrung von 445 cm erforderlich ist, so kann bei einer angenommenen Auflagerbreite von 25 cm für den Fall einer geringen bzw. Mindestbelastbarkeit das Element mit einer Länge von 450 cm ohne Zuschnitt herangezogen werden, das nun beidseitig 12,5 cm aufliegt. Soll der herzustellende Stahlbetonbauteil jedoch einer mittleren Belastbarkeit genügen, wird das nächstlängere Bewehrungselement von 500 cm ausgewählt und jeder Einzelstabüberstand gekürzt, sodass die Versetzung der Enden geringer ist. Für die Länge von 450 cm ergibt sich somit ein höherer Bewehrungsquerschnitt und die Momentendeckungslinie ist stärker gekrümmt. Dabei beträgt der maximale Zuschnitt pro Einzelstabüberstand 27,5 cm, also insgesamt 55 cm. Da die maximale Länge des Elementes 475 cm betragen kann (Spannweite+doppelte Auflagerbreite), ist zumindest eine beidseitige Kürzung um 12,5 cm erforderlich. Ist eine noch höhere Belastbarkeit erwünscht, so kann das Bewehrungselement mit einer Länge von 550 cm eingesetzt werden, von dem beidseitig der ca. 60 cm betragende Einzelstabüberstand um maximal 52,5 cm, mindestens jedoch um 37,5 cm gekürzt wird.

Stellen die Bewehrungselemente Stabbündel dar, so sind gleiche oder ähnliche Sätze denkbar, da auch diese in automatischen Anlagen erzeugt werden. Anstelle der Querstabbefestigung erfolgt hier in gegebenenfalls kürzeren Abständen die direkte Verschweissung der Stäbe. Die Stabbündel können als Einzelelemente, als Teile von Bewehrungskörben und Gitterträgern zur Bewehrung von Unterzügen, Balken etc. Verwendung finden. Für die Bewehrung von Säulen ergeben die versetzten Endbereiche den Vorteil der Überlappung der Stäbe beim Stoss zweier Bündel, sodass eine zusätzliche Stossbewehrung entfallen kann.

Mattenartige Bewehrungselemente werden bevorzugt in einer Breite von etwa 1 m hergestellt. Für die Bewehrung von Ortbetonmassivdecken wird eine Anzahl von derartigen Elementen nebeneinander verlegt. Dabei lassen sich prinzipiell drei verschiedene Bemessungsfälle unterscheiden: Einzelfelder, Randfelder von Durchlauffeldern, und Mittelfelder von Durchlauffeldern. Während die Momentenlinie bei Einzelfeldern und Mittelfeldern im wesentlichen symmetrisch verläuft, verschiebt sie sich bei Randfeldern zur freien Randseite hin. Wie erwähnt, erlauben die erfindungsgemässen Bewehrungselemente auch deren Anwendung bei asymmetrischen Einzellasten durch Zuschnitt oder Abbiegen nur eines Überstandes der Bewehrungsstäbe.

Erfindungsgemässe Bewehrungselemente, die für Mittelfelder von Durchlauffeldern geeignet sind, können durch einen Zuschnitt, der maximal 10% der Länge beträgt, auch für Einzelfelder derselben Belastungskategorie verwendet werden.

Die Verwendung von Bewehrungselementen aus dem oben genannten 13-teiligen Satz ermöglicht nun den Einsatz eines durch Zuschnitte oder Umbiegung angepassten grösseren Elementes für alle jene Belastungsfälle, die über der Mindestbelastbarkeit für Mittelfelder von Durchlauffeldern liegen. Jede Abbiegung bzw. jeder Zuschnitt beschränkt sich jedoch - von Ausnahmen abgesehen - immer nur auf die Einzelstabüberstände der Längsbewehrungsstäbe.

Nachstehend wird nun die Erfindung anhand der Figuren der beiliegenden Zeichnungen näher beschrieben, ohne darauf beschränkt zu sein.

Die Fig. 1 zeigt Bewehrungselemente eines erfindungsgemässen Satzes in schematischer Gegenüberstellung mit steigenden Längenunterschieden, die Fig. 2 die Einzelstabüberstände in den beiden Endbereichen jedes Bewehrungselementes, Fig. 3 und 4 Stirnansichten drei- und vierstabiger Bündel, Fig. 5 ähnlich Fig. 1 Bewehrungselemente eines weiteren Satzes mit gleichbleibenden grossen Längenunterschieden, und Fig. 6 Bewehrungselemente eines dritten Satzes mit gleichbleibenden geringen Längenunterschieden.

Erfindungsgemässe Bewehrungselemente 1 (Stabbündel, einzeln oder in Bewehrungskörben oder Gitterträgern, Bewehrungsmatten mit oder ohne integriertem Träger usw.) weisen zumindest zwei Bewehrungsstäbe 2, 3 auf, die in ihren Längen und ihrer Anordnung dem Momentenverlauf angepasst sind. Das bedeutet, dass in den Ausführungsbeispielen der Bewehrungsstab 2 der vollen Länge jedes Bewehrungselementes 1 entspricht, während der Bewehrungsstab 3 kürzer ausgebildet und beidseitig etwa halb rückversetzt angeordnet ist. Bei Stabbündeln, wie sie in den Fig. 3 und 4 gezeigt sind, sind die weiteren Bewehrungsstäbe 4 und 5 in gleicher Weise angeordnet. Die Verbindung der Bewehrungsstäbe 2 bis 5 zu einem Bündel kann durch alle geeigneten Verbindungsmittel erfolgen. Vorzugsweise sind die Bewehrungsstäbe untereinander so verschweisst, dass die Zugkraft vollständig in den nächstlängeren übergeleitet wird, sodass sich Haftlängen erübrigen. Bei Bewehrungsmatten sind die Bewehrungsstäbe über Querstäbe verbunden und aufgrund der flächigen Anordnung mehrere Bewehrungsstäbe 2 über die Länge durchgehend. Es ist aber auch zumindest ein Bewehrungsstab 3 zur Momentenanpassung kürzer und wird nicht geschnitten. Da, wie aus Fig. 2 ersichtlich, der Durchmesser der kürzeren Stäbe grösser ist als der der Längsstäbe, müssen auch bei Bewehrungsmatten nur beispielsweise 30-40% des Gesamtbewehrungsquerschnittes zugeschnitten oder umgebogen werden.

Fig. 1 zeigt schematisch einen Satz mit fünf Bewehrungselementen 1. Die Bewehrungselemente 1 liegen beidseitig auf nicht gezeigten Auflagern auf, wobei die üblicherweise genormte Mindestauflagerlänge c zwichen 5 und 10 cm beträgt, und wobei die Abminderung des längsten kürzeren Stabes 3 gegenüber dem längsten Stab etwa 25% beträgt. Jeder längste abgeminderte Stab 3 ist längssymmetrisch angeordnet, wobei der Einzelstabüberstand, also der Überstand des längsten Stabes 2 über den längsten abgeminderten Stab 3 beidseitig dem Betrag b entspricht. Diese Bewehrungselemente erfüllen folgende Bedingungen: Die Längendifferenz a ist grösser als die doppelte Mindestauflagerlänge c (a >2c), die Längendifferenz a ist weiters kleiner als die Summe aus beiden Einzelstabüberständen und der doppelten Mindestauflagerlänge c (a <2b+2c), nämlich gleich der Summe der beiden Einzelstabüberstände b (a = 2b)). Mit diesen fünf Bewehrungselementen 1 kann bei Zuschnitt oder Aufbiegung der Einzelstabüberstände b beispielsweise der Bereich zwischen 225 cm und 930 cm erfasst werden. Ist ein Zuschnitt oder eine Aufbiegung notwendig, so ist nicht der gesamte Querschnitt des Bewehrungselementes zu bearbeiten, sondern nur ein Teil, nämlich der Einzelstabüberstand b, der bei einem zweistabigen Bündel beispielsweise nur 40%, beim bevorzugten dreistabigen Bündel etwa nur 30%, und bei einer Bewehrungsmatte ebenfalls nur etwa 30-40% des Gesamtquerschnittes umfasst. Ein längeres sechstes Bewehrungselement würde sämtlichen Grössen bis 1240 cm genügen.

Der in Fig. 5 gezeigte Satz besteht aus gleichen Längenunterschieden a zwischen den einzelnen Bewehrungselementen 1, sodass die prozentuale Abminderung der Stäbe 3 mit steigender Länge sinkt. Auch hier kann mit fünf Elementen 1 beispielsweise der Bereich zwischen 150 cm und 900 cm erfasst werden.

In beiden Sätzen entspricht die Länge des langen Bewehrungsstabes 2 eines Elementes 1 der Länge des längsten abgeminderten Bewehrungsstabes 3 im darauffolgenden Element 1, wie dies durch die schräg verlaufenden, strichlierten Linien verdeutlicht ist, sodass auch hier wieder die beiden Beziehungen gelten: a >2c und a = 2b.

Der in Fig. 6 gezeigte Satz weist eine geringere Längenstaffelung auf, und die Länge des längsten Bewehrungsstabes 2 eines kürzeren Elementes 1 ist grösser als die Länge des kürzeren Bewehrungsstabes 3 im nächstlängeren Bewehrungselement. Hier ist die Längendifferenz a kleiner als die Summe der beiden Einzelstabüberstände b. Es gilt daher neben der unveränderten Beziehung a >2c die zweite Ungleichung a <2b. Die strichliert gezeigten parallelen Linien 6 zeigen die Möglichkeit auf, anstelle eines Elementes 1 in der passenden Gesamtlänge das nächste oder übernächste zu wählen und zu beschneiden,wodurch sich für diese Länge drei verschiedene Bewehrungsquerschnitte entsprechend verschiedenen Belastungsfällen ergeben. Die strichlierten Linien 7 zeigen die Möglichkeit der Beschneidung des nächstlängeren Elementes 1 nur auf einer Seite zur asymmetrischen Verschiebung der Momentenabdeckung.

Die Bewehrungselemente 1 können in grossen Stückzahlen rationell vorgefertigt werden, da die automatischen Herstellungsanlagen auf Vorrat produzieren können. Häufige Ruhe- und Umrüstzeiten der Maschine entfallen. Diese Vorteile überwiegen wesentlich den gegenüber dem theoretischen Erfordernis höheren Verbrauch an Bewehrungsstahl bei Zwischengrössen sowie deren Ablängung bzw. die Aufbiegung der Enden, die aufgrund des zu bearbeitenden dünnen Querschnittes im Endbereich nur einen geringen Nachteil bilden. Es wird somit auch erstmalig die wirtschaftliche Fertigung von gebündelten Bewehrungsstäben als Ersatz für grosse Durchmesser möglich, die bisher bei Einzelfertigung nach Auftrag unrationell war.

Die Bewehrungselemente 1 können anstelle der beschriebenen verschieden langen Stäbe 2, 3, 4, 5 auch gleich lange, versetzt zusammengefasste Stäbe enthalten.

## Patentansprüche

1. Bewehrungselemente in verschiedenen Längen für die Bewehrung von Stahlbetonbauteilen, wobei jedes Bewehrungselement (1) zumindest zwei Längsbewehrungsstäbe (2, 3) mit versetzten Enden zur Anpassung des Querschnittes an den Momentenverlauf, und gegebenenfalls Querstäbe aufweist, dadurch gekennzeichnet, dass die Bewehrungselemente (1) einem Satz angehören, in dem der Längenunterschied (a) zwischen je zwei aufeinanderfolgenden Bewehrungselementen (1) einerseits grösser ist als die doppelte Mindestauflagerlänge (c) eines Bewehrungselementes (1) und andererseits höchstens der Summe der durch die Versetzung der Längsbewehrungsstäbe (2, 3) bedingten Einzelstabüberstände (b) in den beiden Endbereichen des längeren Bewehrungselementes (1) zuzüglich der doppelten Mindestauflagerlänge (c) entspricht.

2. Bewehrungselemente nach Anspruch 1, dadurch gekennzeichnet, dass der Längenunterschied (a) einerseits grösser als die doppelte Mindestauflagerlänge (c) und andererseits gleich der Summe der beiden Einzelstabüberstände (b) ist.

3. Bewehrungselemente nach Anspruch 1, dadurch gekennzeichnet, dass der Längenunterschied (a) einerseits grösser ist als die doppelte Mindestauflagerlänge (c) und andererseits kleiner ist als die Summe der beiden Einzelstabüberstände (b).

4. Bewehrungselemente nach Anspruch 1 oder 3, dadurch gekennzeichnet, dass der Längenunterschied zwischen dem ersten und dem dritten Bewehrungselement (1) jeder dem Satz angehörenden Gruppe von drei aufeinanderfolgenden Bewehrungselementen (1) höchstens der Summe der Einzelstabüberstände (b) des längsten Bewehrungselementes (1) der Gruppe entspricht.

5. Bewehrungselement nach einem der Ansprüche 1 bis 4, dadurch gekennzeichnet, dass der Einzelstabüberstand (b) in jedem Endbereich jedes Bewehrungselementes (1) zumindest dem halben Längenunterschied (a) zwischen zwei aufeinanderfolgenden Bewehrungselementen (1) entspricht.

6. Bewehrungselemente nach einem der Ansprüche 1 bis 5, dadurch gekennzeichnet, dass die Versetzung im unteren Längenbereich des Satzes das Eineinhalbfache und im oberen Längenbereich das Zweieinhalbfache der Taktvorschublänge beträgt.

## Claims

1. Reinforcing elements of different lengths for the reinforcement of ferroconcrete structural members, each reinforcing element (1) comprising at least two longitudinal reinforcing rods (2, 3) with staggered ends to conform the cross-section to the moment line, and transverse rods, if necessary, characterized in that the reinforcing elements (1) belong to a set in which the difference in lengths (a) between two successive reinforcing elements (1), each, is, on the one side, greater than twice the minimum bearing length (c) of a reinforcing element (1) and corresponds, on the other side, maximally to the sum of the individual rod projections (b) in the two end regions of the longer reinforcing element (1) resulting from the staggered arrangement of the longitudinal reinforcing rods (2, 3) plus twice the minimum bearing length (c).

2. Reinforcing element according to claim 1, characterized in that the difference in lengths (a) is, on the one side, greater than twice the minimum bearing length (c) and, on the other side, equal to the sum of the two individual rod projections (b).

3. Reinforcing element according to claim 1, characterized in that the difference in lengths (a) is, on the one side, greater than twice the minimum bearing length (c) and, on the other side, smaller than the sum of the individual rod projections (b).

4. Reinforcing element according to claim 1 or 3, characterized in that the difference in lengths between the first and the third reinforcing element (1) of each group of three successive reinforcing elements (1) belonging to the set corresponds maximally to the sum of the individual rod projections (b) of the longest reinforcing element (1) of the group.

5. Reinforcing element according to one of claims 1 to 4, characterized in that the individual rod projections (b) in each end region of each reinforcing element (1) corresponds at least to half the difference in lengths (a) between two successive reinforcing elements (1).

6. Reinforcing element according to one of claims 1 to 5, characterized in that the amount of stagger in the lower length region of the set is one and a half and in the upper length region two and a half the length of the feed phase.

## Revendications

1. Eléments d'armature en différentes longueurs pour le renforcement des éléments en béton armé, dans lesquels chaque élément d'armature (1) comprend au moins deux barres d'armature longitudinales (2, 3) dont les extrémités sont décalées pour adapter la section à la courbe des moments et, éventuellement, des barres transversales, caractérisés en ce que les éléments d'armature (1) font partie d'une gamme dans laquelle la différence de longueur (a) entre deux éléments d'armature (1) successifs est, d'une part, supérieure au double de la longueur minimum d'appui (c) d'un élément d'armature (1) et, d'autre part, au maximum égale à la somme des dépassements (b) de barres élémentaires qui sont définis par les décalages des barres d'armature longitudinales (2, 3) dans les deux régions d'extrémités de l'élément d'armature (1) le plus long, et du double de la longueur minimum d'appui (c).

2. Eléments d'armature selon la revendication 1, caractérisés en ce que la différence de longueur (a) est, d'une part, supérieure au double de la longueur minimum d'appui (c) et, d'autre part, égale à la somme des deux dépassements de barres élémentaires (b).

3. Eléments d'armature selon la revendication 1, caractérisés en ce que la différence de longueur (a) est, d'une part, supérieure au double de la longueur minimum d'appui (c) et, d'autre part, plus petite que la somme des deux dépassements de barres élémentaires (b).

4. Eléments d'armature selon l'une des revendications 1 et 3, caractérisés en ce que la différence de longueur entre le premier et le troisième des éléments d'armature (1) de chaque groupe de trois éléments d'armature (1) successifs appartenant à la gamme correspond au maximum à la somme des dépassements (b) de barres élémentaires de l'élément d'armature (1) le plus long de ce groupe.

5. Eléments d'armature selon l'une des revendications 1 à 4, caractérisés en ce que le dépassement de barre élémentaire (b) existant dans chaque région d'extrémité de chaque élément d'armature (1) correspond au moins à la moitié de la différence de longueur (a) entre deux éléments d'armature (1) successifs.

6. Eléments d'armature selon l'une des revendications 1 à 5, caractérisés en ce que le décalage est égal à une fois et demie la longueur de l'avance cyclique dans la région des longueurs- inférieures de la gamme, et égal à deux fois et demie la longueur de l'avance cyclique dans la région des longueurs supérieures de la gamme.
